# FASCICULE DE BREVET EUROPEEN

(11) **EP 4 459 076 B1**
(45) Date de publication et mention de la délivrance du brevet: **11.02.2026**
(21) Numéro de dépôt: 24172628.0
(22) Date de dépôt: 26.04.2024
(51) Int. Cl.: E04H 4/12

(54) **INSTALLATION DE PISCINE ÉQUIPÉE DE TUBES TAMPON POUR UN STOCKAGE D'EAU PROVENANT D'UN RÉSEAU DE RÉCUPÉRATION D'EAU**
SCHWIMMBECKENINSTALLATION MIT PUFFERROHREN ZUR WASSERSPEICHERUNG AUS EINEM WASSERRÜCKGEWINNUNGSNETZWERK
SWIMMING POOL INSTALLATION WITH BUFFER TUBES FOR STORING WATER FROM A WATER RECOVERY NETWORK

(30) Priorité: 04.05.2023 FR 2304490
(43) Date de publication de la demande: 06.11.2024
(73) Titulaire: Marand, Olivier, 04220 Sainte Tulle (FR)
(72) Inventeur: Marand, Olivier, 04220 Sainte Tulle (FR)
(74) Mandataire: Germain Maureau

(56) Documents cités:
- WO-A1-03/078763
- WO-A1-2011/030043
- WO-A1-2018/087498
- FR-A1- 2 696 204

## Description

### [Domaine technique]

L'invention se rapporte à une installation de piscine équipée de tubes tampon pour un stockage d'eau provenant d'un réseau de récupération d'eau, et en particulier de récupération d'eau pluviale et/ou d'eau sanitaire usagée.

Elle se rapporte plus particulièrement à une installation de piscine qui offre une solution de stockage d'eau récupérée par un réseau de récupération d'eau.

L'invention trouve une application favorite, et non limitative pour une installation de piscine destinée à des particuliers ou à des collectivités.

### [Etat de la technique]

De manière connue, l'eau de récupération, qu'elle soit issue d'un réseau de récupération d'eau pluviale ou d'un réseau de récupération d'eau sanitaire usagée, est stockée dans des réservoirs de récupération dédiés généralement enterrés.

Les inconvénients d'un tel réservoir de récupération enterré est qu'il nécessite un espace dédié dans le terrain, et donc une surface morte pour le jardin, et qu'il nécessite également des travaux d'enfouissement et de terrassement qui impactent négativement le coût d'installation.

L'état de la technique peut également être illustré par les enseignements du document FR 2 696 204 A1, qui divulgue une installation de piscine à déversoir comprenant un bassin d'eau et un canal périphérique continu ou discontinu exerçant la fonction de réservoir d'accumulation secondaire destiné à recevoir l'eau qui se déverse par-dessus un bord et à la transporter, à travers un réservoir d'accumulation primaire, vers une installation de filtrage, de traitement et de recyclage de cette eau vers le bassin, où ce réservoir d'accumulation primaire est formé d'au moins un collecteur tubulaire placé tout autour du bassin, à un niveau inférieur à celui du réservoir d'accumulation secondaire.

Une telle installation de piscine à déversoir n'est cependant ni prévue ni adaptée en terme de volume pour de la récupération d'eau issue d'un réseau de récupération d'eau pluviale ou d'un réseau de récupération d'eau sanitaire usagée.

### [Résumé de l'invention]

Pour répondre aux enjeux écologiques de récupération, de stockage et de réutilisation des eaux de récupération, l'invention propose une solution qui est économique, dans le sens où elle tire profit d'une piscine, et plus particulièrement d'un chantier de construction d'une piscine enterrée ou semi-enterrée, pour implanter des moyens de stockage d'eau provenant d'un réseau de récupération d'eau.

Un but de l'invention est d'optimiser l'espace pour l'implantation d'un volume de stockage d'eau de récupération.

A cette fin, l'invention propose une installation de piscine comprenant :
- des parois périphériques de bassin disposées autour d'une paroi de fond de bassin pour délimiter intérieurement un bassin ;
- des éléments de soutien fixés extérieurement sur les parois périphériques de bassin et disposés autour du bassin ;
- des tubes tampon servant à un stockage d'eau et qui sont supportés par les éléments de soutien de manière à s'étendre autour du bassin ;
- un réseau de récupération d'eau, par exemple de récupération d'eau pluviale et/ou d'eau sanitaire usagée, qui est connecté fluidiquement aux tubes tampon afin de les remplir en eau ; et
- un système hydraulique de distribution qui est connecté fluidiquement aux tubes tampon et qui est muni d'au moins une pompe de distribution pour distribuer l'eau stockée dans les tubes tampon.

Ainsi, l'invention propose, lors d'un chantier de construction d'une piscine, d'employer des éléments de soutien qui serviront à la fois à soutenir les parois périphériques de bassin et à supporter les tubes tampon. De cette manière, ces éléments de soutien forment des éléments structurels de rigidification qui participent à la tenue mécanique du bassin, face à la pression horizontale exercée par l'eau contenue dans le bassin sur les parois périphériques de bassin, tout en portant les tubes tampon qui sont ainsi protégées une fois enfouies.

Par ailleurs, l'enfouissement des tubes tampon, servant de réservoirs de stockage de l'eau provenant du réseau de récupération d'eau, se fait en même temps que la construction du bassin enterré ou semi-enterré, de sorte qu'il n'est nul besoin de prévoir des travaux d'enfouissement ultérieurs ; autrement dit, les travaux d'enfouissement et de terrassement se font en une fois au moment de la création de la piscine. Par ailleurs, en venant disposer les tubes tampon autour du bassin de la piscine, l'invention permet de réduire l'espace occupé dans le terrain pour le volume de stockage d'eau de récupération, comparativement à une solution basée sur un réservoir classique de récupération enterré.

Avec cette installation de piscine, l'eau de récupération est donc canalisée dans les tubes tampon, positionnés autour du bassin, avant d'être distribuée selon les usages et les besoins au moyen du système hydraulique de distribution. Aussi, l'invention propose d'allier un usage classique et ludique de la piscine, à un usage écologique et économique de stockage d'eau de récupération.

Selon une caractéristique, les éléments de soutien présentent chacun au moins deux étages support qui sont superposés l'un au-dessus de l'autre, de manière à supporter des tubes tampon superposés l'un au-dessus de l'autre.

Ainsi, les tubes tampon s'étendent autour du bassin et sont superposés les uns au-dessus des autres ; les différents éléments de soutien formant ainsi des sortes d'échelle entre lesquels s'étendent les tubes tampon. Cette caractéristique permet d'avoir plusieurs tubes tampon tout autour du bassin, sans prendre trop de place sur les côtés, en profitant de la hauteur offerte par le bassin pour « empiler » les tubes tampon à la verticale. Pour autant, les tubes tampon sont décalés verticalement en étant chacun portés par les étages support dédiés, de manière à fiabiliser mécaniquement les tubes tampon.

Selon une possibilité, le réseau de récupération d'eau est muni d'au moins un dispositif de filtration en amont des tubes tampon, de manière à filtrer l'eau de récupération avant stockage dans les tubes tampon.

Selon une autre possibilité, le réseau de récupération d'eau est muni d'un trop plein en amont des tubes tampon, de manière à évacuer l'eau en trop lorsque les tubes tampon sont tous pleins.

Dans un mode de réalisation particulier, l'installation de piscine comprend un système de traitement du bassin comprenant :
- une pompe de bassin raccordée à un filtre de bassin via une vanne multivoies ;
- un circuit d'aspiration raccordé à la pompe de bassin et qui est muni d'au moins une canalisation d'aspiration équipée d'une bouche d'aspiration prévue sur le bassin ;
- un circuit de refoulement raccordé, via la vanne multivoies, à la pompe de bassin et qui est muni d'au moins une canalisation de refoulement équipée d'une bouche de refoulement prévue sur le bassin ; et
- un circuit de purge raccordé, via la vanne multivoies, à la pompe de bassin et qui est muni d'au moins une canalisation de purge.

Selon une caractéristique, l'au moins une canalisation d'aspiration et/ou l'au moins une canalisation de refoulement est au moins partiellement supportée par au moins une partie des éléments de soutien à côté des tubes tampon.

Ainsi, la ou les canalisations d'aspiration et/ou la ou les canalisations de refoulement sont portés par les éléments de soutien, ce qui améliore la pérennité de ces canalisations puisqu'il n'y a plus aucun exercice de contrainte sur celles-ci.

Selon une autre caractéristique, l'au moins une canalisation de purge est munie d'un filtre de purge et est connectée fluidiquement à l'un au moins des tubes tampon afin de le remplir en eau de purge issue du bassin.

Ainsi, les tubes tampon peuvent aussi servir à récupérer et stocker l'eau de purge issue du bassin, en particulier lors d'un nettoyage du filtre de bassin, de préférence en passant par le filtre de purge qui diminue l'éventuel taux de chlore.

Dans une réalisation particulière, le système hydraulique de distribution comprend en amont de la pompe de distribution des canalisations amont de distribution qui sont, d'une part, toutes connectées à la pompe de distribution et, d'autres part, connectées fluidiquement aux tubes tampon respectifs, chaque canalisation amont de distribution étant ainsi allouée à l'un des tubes tampon qui lui est propre et étant munie d'une vanne afin d'aspirer l'eau de manière indépendante depuis les tubes tampon.

De cette manière, chaque tube tampon peut être utilisé/vidé de manière indépendante pour une distribution liée à un usage particulier.

Dans une réalisation avantageuse, le système hydraulique de distribution comprend en aval de la pompe de distribution des canalisations aval de distribution qui sont, d'une part, toutes connectées à la pompe de distribution et, d'autres part, connectées fluidiquement à des ports de distribution distincts, chaque canalisation aval de distribution étant ainsi allouée à l'un des ports de distribution qui lui est propre et étant munie d'une vanne afin de distribuer l'eau de manière indépendante sur les ports de distribution.

De cette manière, la distribution peut se faire de manière indépendante sur chacun des ports de distribution, selon les besoins pour l'utilisateur.

Avantageusement, les canalisations aval de distribution comprennent l'une au moins des canalisations suivantes : une canalisation d'arrosage pour un arrosage extérieur, une canalisation domestique pour une utilisation domestique, une canalisation de remplissage du bassin pour remplir le bassin.

Selon une possibilité, le réseau de récupération d'eau est raccordé à un trop-plein du bassin pour pouvoir remplir les tubes tampon avec de l'eau provenant de ce trop-plein.

Ainsi, les tubes tampon peuvent aussi servir à récupérer et stocker l'eau provenant du trop-plein du bassin, en particulier lors d'un évènement de forte pluie, de préférence en passant par un dispositif de filtration qui diminue l'éventuel taux de chlore.

Dans une réalisation particulière, les éléments de soutien présentent des sommets respectifs en partie haute qui sont disposés dans un même plan horizontal, et l'installation de piscine comprend des entretoises s'étendant entre les sommets d'au moins deux éléments de soutien et assemblées bout à bout pour ainsi s'étendre autour du bassin, et une margelle pour le bassin qui est fixée sur lesdites entretoises, par exemple avec une fixation par collage.

Ainsi, les éléments de soutien s'étendent sur la hauteur du bassin pour porter des entretoises qui servent à soutenir la margelle du bassin, rajoutant une nouvelle fonction à ces éléments de soutien en plus de celles de soutenir les tubes tampon et de renforcer structurellement le bassin. Ces entretoises vont par ailleurs rigidifier structurellement l'ensemble formé par les éléments de soutien. Il est à noter que ces entretoises peuvent se présenter sous la forme de profilés.

Avantageusement, les entretoises présentent chacune une section de caniveau en creux, afin de délimiter ensemble un caniveau extérieur autour du bassin.

De cette manière, les éléments de soutien supportent également le caniveau, qui est intégré aux entretoises assemblées bout à bout. La section de caniveau en creux forme ainsi une section en forme de gouttière, par exemple ayant une forme en « U », afin de récupérer les eaux de ruissellement, par exemple en provenance d'une terrasse bordant la piscine. Le caniveau extérieur peut s'étendre sus tout le pourtour du bassin, et en variante il peut ne pas s'étendre sur tout le pourtour du bassin, mais seulement sur une partie de son pourtour.

Selon une possibilité, les éléments de soutien présentent chacun une base fixée sur une dalle supportant le bassin.

Ainsi, ces éléments de soutien sont à la fois fixés sur les parois périphériques de bassin et sur la dalle, généralement une dalle en béton.

Selon une autre possibilité, les éléments de soutien sont solidarisés entre eux, de proche en proche, rigidifiant ainsi la structure formée par les éléments de soutien ainsi interconnectés.

L'invention se rapporte également à un procédé de fabrication de l'installation de piscine décrite ci-dessus, comprenant les étapes suivantes :
- couler une dalle à l'intérieur d'une cavité préalablement creusée dans un sol ;
- former le bassin sur la dalle au moyen des parois périphériques de bassin disposées autour de la paroi de fond de bassin ;
- fixer les éléments de soutien extérieurement sur les parois périphériques de bassin, lesdits éléments de soutien étant placés sur la dalle et disposés autour du bassin ;
- monter les tubes tampon sur les éléments de soutien afin d'être supportés par ces éléments de soutien de manière à s'étendre autour du bassin ;
- connecter fluidiquement les tubes tampon au réseau de récupération d'eau, par exemple de récupération d'eau pluviale et/ou d'eau sanitaire usagée pour pouvoir remplir en eau les tubes tampon ; et
- connecter fluidiquement les tubes tampon à la pompe de distribution du système hydraulique de distribution pour pouvoir distribuer l'eau stockée dans les tubes tampon.

### [Brève description des figures]

D'autres caractéristiques et avantages de la présente invention apparaîtront à la lecture de la description détaillée ci-après, d'un exemple de mise en œuvre non limitatif, faite en référence aux figures annexées dans lesquelles :
Figure 1 est une vue schématique de dessus d'une installation de piscine selon l'invention ;
Figure 2 est une vue schématique en coupe transversale et partielle d'une installation de piscine selon l'invention dans laquelle sont schématisés un réseau de récupération et un système de traitement du bassin ;
Figure 3 est une vue schématique en coupe transversale et partielle d'une installation de piscine selon l'invention dans laquelle est schématisé un système hydraulique de distribution ;
Figure 4 est une vue schématique en coupe transversale et partielle d'une installation de piscine selon l'invention dans laquelle est schématisée une entretoise supportant une margelle et présentant une section de caniveau ;
Figure 5 est une vue schématique en coupe transversale et partielle d'une installation de piscine selon l'invention dans laquelle est schématisée une paroi périphérique de bassin sous la forme d'un panneau béton ;
Figure 6 est une vue schématique en coupe transversale et partielle d'une autre installation de piscine selon l'invention.

### [Description détaillée d'un ou plusieurs modes de réalisation de l'invention]

En référence à la Figure 1, une installation de piscine 1 enterrée ou semi-enterrée, selon l'invention, comprend :
- un bassin 2 enterré ou semi-enterré comprenant au moins des parois périphériques de bassin 20 disposées autour d'une paroi de fond de bassin 21 pour délimiter intérieurement le bassin 2 ;
- des éléments de soutien 3 fixés extérieurement sur les parois périphériques de bassin 20 et disposés autour du bassin 2 ;
- des tubes tampon 4 servant à un stockage d'eau et qui sont supportés par les éléments de soutien 3 de manière à s'étendre autour du bassin 2.

Le bassin 2 est de préférence un bassin enterré. Ce bassin 2 est ménagé à l'intérieur d'une cavité préalablement creusée dans un sol, sur une dalle 90, par exemple formée d'une chape de béton, de préférence renforcée.

Les parois 20, 21 du bassin 2 pourront être réalisées avec différents matériaux, tels que l'inox, l'acier, un matériau plastique comme par exemple le PVC, le bois, ou tout autres matériaux susceptibles de tenir ce rôle. Les parois périphériques de bassin 20 peuvent être formées de panneaux assemblés, comme par exemple des panneaux béton comme illustré sur la Figure 5.

Selon le cas, le bassin 2 comprendra également une ou plusieurs couches d'étanchéification sur les parois 20, 21 du bassin 2. La paroi de fond de bassin 21 peut ainsi être formée d'une telle couche d'étanchéification fixée sur la dalle 90. La couche d'étanchéification fixée sur la dalle 90 (et formant donc en partie la paroi de fond de bassin 21) peut, dans un exemple de réalisation illustré sur la Figure 6, dépasser des parois de fond de bassin 21 (à l'extérieur du bassin 2 donc) et passer sous les éléments de soutien 3.

La dalle 90 est dimensionnée de sorte à déborder des parois de fond de bassin 21, formant ainsi une bande périphérique de dalle 91 sur tout le pourtour de la paroi de fond de bassin 21. Comme visible sur les Figures 2 à 6, les éléments de soutien 3 sont fixés sur cette bande périphérique de dalle 91, par exemple par vissage, boulonnage, ou autres moyens de fixation/solidarisation. Ainsi, les éléments de soutien 3 présentent chacun une base 30 fixée sur la dalle 90 supportant le bassin 2. Dans l'exemple de la Figure 5, la base 30 de l'un au moins des éléments de soutien 3 peut être fixée sur la dalle 90 avec interposition de pieds réglables 33, préalablement ajustés à la bonne hauteur, avant fixation sur la dalle 90.

Comme visible sur la Figure 1, les éléments de soutien 3 sont disposés sur le pourtour du bassin 2, et sont espacés les uns des autres, par exemple à intervalles réguliers. Les éléments de soutien 3 sont ainsi disposés à l'extérieur du bassin 2 sont par ailleurs fixés sur les parois périphériques de bassin 20, par exemple par vissage, boulonnage, ou autres moyens de fixation/solidarisation.

Ces éléments de soutien 3 s'étendent de préférence sur sensiblement toute la hauteur/profondeur du bassin 2, de sorte que ces éléments de soutien 3 peuvent avoir des hauteurs variables ou distinctes si le bassin 2 a une hauteur/profondeur qui varie. Ces éléments de soutien 3 servent à structurer le bassin 2, en soutenant les parois périphériques de bassin 20, à la manière de jambes de force ou d'étais.

Les éléments de soutien 3 présentent des sommets 31 respectifs en partie haute qui sont disposés dans un même plan horizontal, et l'installation de piscine 1 comprend des entretoises 5 (de type profilé) s'étendant entre les sommets 31 d'au moins deux éléments de soutien 3 et assemblées bout à bout pour ainsi s'étendre autour du bassin 2. Ces entretoises 5 permettent de solidariser les éléments de soutien 3 entre eux, de proche en proche, rigidifiant ainsi la structure de l'installation de piscine 1. Les éléments de soutien 3 sont donc liés et bloqués entre eux par leurs sommets 31, permettant une rigidité totale de la structure.

Par ailleurs, et comme visible sur les Figures 2 à 4 et 6, l'installation de piscine 1 comprend une margelle 22 pour le bassin 2 qui est fixée sur ces entretoises 5, par exemple avec une fixation par collage. Ainsi, les éléments de soutien 3, via les entretoises 5, servent également à supporter la margelle 22 du bassin 2.

Dans le mode de réalisation de la Figure 4, les entretoises 5 s'étendent vers l'extérieur de la margelle 22 et des éléments de soutien 3, pour présenter chacune une section de caniveau 50 en creux, afin de délimiter ensemble un caniveau extérieur 51 autour du bassin 2. Le caniveau extérieur 51 est décalé de la margelle 22, et est de préférence couvert par une grille 54 ; cette grille 54 venant par exemple dans le prolongement d'une terrasse 92 afin de recueillir dans le caniveau extérieur 51 les eaux ruisselant sur cette terrasse 92. Le caniveau extérieur 51 est également illustré schématiquement sur la Figure 2.

Les éléments de soutien 3 présentent chacun au moins deux étages support 32 qui sont superposés l'un au-dessus de l'autre, de manière à supporter au moins deux tubes tampon 4 superposés l'un au-dessus de l'autre. Dans les exemples illustrés sur les Figures 2 à 6, les éléments de soutien 3 présentent chacun trois étages support 32 qui sont superposés l'un au-dessus de l'autre, de manière à supporter trois tubes tampon 4 superposés verticalement. Les éléments de soutien 3 forment ainsi des sortes d'échelles, réalisées par exemple en métal ou en alliage métallique comme l'acier. Les éléments de soutien 3 sont donc aussi enterrés, avec les tubes tampon 4, dans la cavité creusée dans le sol, avant d'être recouverts.

Les tubes tampon 4 s'étendent entre les éléments de soutien 3 qui les supportent, et peuvent être composés de sections tubulaires jointes bout à bout de manière étanche. Les tubes tampon 4 peuvent avoir des sections circulaires ou d'autres formes de section. Les tubes tampon 4 peuvent être réalisés dans un matériau plastique, comme par exemple en PVC ou en PET, ou dans un autre matériau adapté pour stocker de l'eau de manière étanche.

L'installation de piscine 1 comprend en outre :
- un réseau de récupération d'eau 6, schématisé sur la Figure 6, qui est connecté fluidiquement aux tubes tampon 4 afin de les remplir en eau ; et
- un système hydraulique de distribution 7, schématisé sur la Figure 3, qui est connecté fluidiquement aux tubes tampon 4 et qui est muni d'au moins une pompe de distribution 70 pour distribuer l'eau stockée dans les tubes tampon 4.

Le réseau de récupération d'eau 6 peut être un réseau de récupération d'eau pluviale et/ou d'eau sanitaire usagée.

La récupération d'eau pluviale pouvant s'opérer par exemple au niveau d'une ou plusieurs gouttières d'un bâtiment, et par exemple aussi au niveau du caniveau extérieur 51 comme cela est illustré sur la Figure 2. La récupération d'eau sanitaire usagée pouvant s'opérer au niveau d'un ou plusieurs évacuations d'eau sanitaire reliées par exemple à des lavabos, éviers, douches, baignoires, ...

En référence à la Figure 2, ce réseau de récupération d'eau 6 peut être muni d'au moins un dispositif de filtration 60 en amont des tubes tampon 4, afin de filtrer au moins partiellement l'eau de récupération avant stockage dans les tubes tampon 4.

Ce réseau de récupération d'eau 6 peut être muni d'un trop plein 61 en amont des tubes tampon 4, afin d'évacuer un surplus d'eau de récupération si les tubes tampon 4 sont pleins.

En référence à la Figure 2, le réseau de récupération d'eau 6 peut être raccordé à un trop-plein 23 du bassin 2 (via une traversée de l'une des parois périphériques de bassin 20) pour pouvoir remplir les tubes tampon 4 avec de l'eau provenant de ce trop-plein 23.

Comme visible sur la Figure 3 le système hydraulique de distribution 7 peut comprendre en amont de la pompe de distribution 70 des canalisations amont de distribution 71 qui sont, d'une part, toutes connectées à la pompe de distribution 70 et, d'autres part, connectées fluidiquement aux tubes tampon 4 respectifs, chaque canalisation amont de distribution 71 étant ainsi allouée à l'un des tubes tampon 4 qui lui est propre et étant munie d'une vanne 72. Ainsi, en jouant sur les ouvertures/fermetures des vannes 72 de chacune des canalisations amont de distribution 71, il est possible d'aspirer l'eau de manière indépendante depuis les tubes tampon 4.

Dans une variante illustrée en Figure 1, le système hydraulique de distribution 7 comprend une citerne étanche 77 dans laquelle débouche chacun des tubes tampon 4 (éventuellement via une vanne 72) et la pompe de distribution 70 est raccordée à ladite citerne étanche 77.

Par ailleurs, et comme visible sur la Figure 3 le système hydraulique de distribution 7 comprend en aval de la pompe de distribution 70 des canalisations aval de distribution 73 qui sont, d'une part, toutes connectées à la pompe de distribution 70 et, d'autres part, connectées fluidiquement à des ports de distribution 74 distincts, chaque canalisation aval de distribution 73 étant ainsi allouée à l'un des ports de distribution 74 qui lui est propre et étant munie d'une vanne 75. Ainsi, en jouant sur les ouvertures/fermetures des vannes 75 de chacune des canalisations amont de distribution 74, il est possible de distribuer l'eau (en provenance de l'un au moins des tubes tampon 4) de manière indépendante sur les canalisations aval de distribution 73, et donc sur les ports de distribution 74.

Par exemple, les canalisations aval de distribution 73 comprennent l'une au moins des canalisations suivantes : une canalisation d'arrosage pour un arrosage extérieur, une canalisation domestique pour une utilisation domestique, une canalisation de remplissage du bassin pour remplir le bassin 2. Dans le dernier exemple, et comme visible sur la Figure 3, l'une des canalisations aval de distribution 73 traverse l'une des parois périphériques de bassin 20, de sorte que le port de distribution 74 associé débouche au niveau de l'intérieur du bassin 2.

En référence à la Figure 2, l'installation de piscine 1 comprend un système de traitement 8 du bassin 2 comprenant :
- une pompe de bassin 80 raccordée à un filtre de bassin 81 via une vanne multivoies 82 ;
- un circuit d'aspiration raccordé à la pompe de bassin 80 et qui est muni d'au moins une canalisation d'aspiration 83 équipée d'une bouche d'aspiration 84, 85 prévue sur le bassin 2, comme par exemple du type skimmer 84 et/ou bonde de fond 85 tel qu'illustré sur la Figure 1 ;
- un circuit de refoulement raccordé, via la vanne multivoies 82, à la pompe de bassin 80 et qui est muni d'au moins une canalisation de refoulement 86 équipée d'une bouche de refoulement 87 (visible en Figure 1) prévue sur le bassin 2 ; et
- un circuit de purge raccordé, via la vanne multivoies 82, à la pompe de bassin 80 et qui est muni d'au moins une canalisation de purge 88.

Ainsi, dans une position de filtration de la vanne multivoies 82, l'eau du bassin 2 est aspirée au niveau de la ou des bouche d'aspiration 84, 85, pour passer dans le filtre de bassin 81, et ensuite être refoulée au niveau de la ou des bouches de refoulement 87. Dans une position de purge de la vanne multivoies 82, l'eau du bassin 2 est aspirée au niveau de la ou des bouche d'aspiration 84, 85, pour être rejetée directement via la ou les canalisations de purge 88. Dans une position de nettoyage de la vanne multivoies 82, l'eau du bassin 2 est aspirée au niveau de la ou des bouche d'aspiration 84, 85, pour passer dans le filtre de bassin 81 afin de le nettoyer, et ensuite pour être rejetée via la ou les canalisations de purge 88. D'autres positions sont bien entendu envisageables pour avoir d'autres circulations de l'eau du bassin 2.

Avantageusement, l'au moins une canalisation d'aspiration 83 et/ou l'au moins une canalisation de refoulement 86 est au moins partiellement supportée par au moins une partie des éléments de soutien 3 à côté des tubes tampon 4. Ainsi, la ou les canalisations d'aspiration 83 peuvent être supportés par tout ou partie des éléments de soutien 3. De même, la ou les canalisations de refoulement 86 peuvent être supportés par tout ou partie des éléments de soutien 3. Les éléments de soutien 3 peuvent donc aussi servir à porter de telles canalisations 83, 86.

Selon une possibilité, l'au moins une canalisation de purge 88 est munie d'un filtre de purge 89 et est connectée fluidiquement à l'un au moins des tubes tampon 4 afin de les remplir en eau de purge issue du bassin 2. Autrement dit, l'eau aspiré dans le bassin 2 peut être introduit dans au moins un des tubes tampon 4 pour y être stockée, après une filtration via le filtre de purge 89 (par exemple une filtration pour ôter le chlore et/ou des dérivés du chlore).

## Revendications

1. Installation de piscine (1) comprenant :
- des parois périphériques de bassin (20) disposées autour d'une paroi de fond de bassin (21) pour délimiter intérieurement un bassin (2) ;
- des éléments de soutien (3) fixés extérieurement sur les parois périphériques de bassin (20) et disposés autour du bassin (2) ;
- des tubes tampon (4) servant à un stockage d'eau et qui sont supportés par les éléments de soutien (3) de manière à s'étendre autour du bassin (2) ;
- un réseau de récupération d'eau (6), par exemple de récupération d'eau pluviale et/ou d'eau sanitaire usagée, qui est connecté fluidiquement aux tubes tampon (4) afin de les remplir en eau ; et
- un système hydraulique de distribution (7) qui est connecté fluidiquement aux tubes tampon (4) et qui est muni d'au moins une pompe de distribution (70) pour distribuer l'eau stockée dans les tubes tampon (4) ;
**caractérisé en ce que**
les éléments de soutien (3) présentent chacun au moins deux étages support (32) qui sont superposés l'un au-dessus de l'autre, de manière à supporter des tubes tampon (4) superposés l'un au-dessus de l'autre.

2. Installation de piscine (1) selon la revendication 1, dans laquelle le réseau de récupération d'eau (6) est muni d'au moins un dispositif de filtration (60) en amont des tubes tampon (4).

3. Installation de piscine (1) selon l'une quelconque des revendications précédentes, dans laquelle le réseau de récupération d'eau (6) est muni d'un trop plein (61) en amont des tubes tampon (4).

4. Installation de piscine (1) selon l'une quelconque des revendications précédentes, comprenant un système de traitement (8) du bassin (2) comprenant :
- une pompe de bassin (80) raccordée à un filtre de bassin (81) via une vanne multivoies (82) ;
- un circuit d'aspiration raccordé à la pompe de bassin (80) et qui est muni d'au moins une canalisation d'aspiration (83) équipée d'une bouche d'aspiration (84, 85) prévue sur le bassin (2) ;
- un circuit de refoulement raccordé, via la vanne multivoies (82), à la pompe de bassin (80) et qui est muni d'au moins une canalisation de refoulement (86) équipée d'une bouche de refoulement (87) prévue sur le bassin (2) ; et
- un circuit de purge raccordé, via la vanne multivoies (82), à la pompe de bassin (80) et qui est muni d'au moins une canalisation de purge (88) ;
et dans laquelle l'au moins une canalisation d'aspiration (83) et/ou l'au moins une canalisation de refoulement (86) est au moins partiellement supportée par au moins une partie des éléments de soutien (3) à côté des tubes tampon (4).

5. Installation de piscine (1) selon la revendication 4, dans laquelle l'au moins une canalisation de purge (88) est munie d'un filtre de purge (89) et est connectée fluidiquement à l'un au moins des tubes tampon (4) afin de le remplir en eau de purge issue du bassin (2).

6. Installation de piscine (1) selon l'une quelconque des revendications précédentes, dans laquelle le système hydraulique de distribution (7) comprend en amont de la pompe de distribution (70) des canalisations amont de distribution (71) qui sont, d'une part, toutes connectées à la pompe de distribution (70) et, d'autres part, connectées fluidiquement aux tubes tampon (4) respectifs, chaque canalisation amont de distribution (71) étant ainsi allouée à l'un des tubes tampon (4) qui lui est propre et étant munie d'une vanne (72) afin d'aspirer l'eau de manière indépendante depuis les tubes tampon (4).

7. Installation de piscine (1) selon l'une quelconque des revendications précédentes, dans laquelle le système hydraulique de distribution (7) comprend en aval de la pompe de distribution (70) des canalisations aval de distribution (73) qui sont, d'une part, toutes connectées à la pompe de distribution (70) et, d'autres part, connectées fluidiquement à des ports de distribution (74) distincts, chaque canalisation aval de distribution (73) étant ainsi allouée à l'un des ports de distribution (74) qui lui est propre et étant munie d'une vanne (75) afin de distribuer l'eau de manière indépendantes sur les ports de distribution (74).

8. Installation de piscine (1) selon la revendication 7, dans laquelle les canalisations aval de distribution (73) comprennent l'une au moins des canalisations suivantes : une canalisation d'arrosage pour un arrosage extérieur, une canalisation domestique pour une utilisation domestique, une canalisation de remplissage du bassin (2) pour remplir le bassin (2).

9. Installation de piscine (1) selon l'une quelconque des revendications précédentes, dans laquelle le réseau de récupération d'eau (6) est raccordé à un trop-plein (23) du bassin (2) pour pouvoir remplir les tubes tampon (4) avec de l'eau provenant de ce trop-plein (23).

10. Installation de piscine (1) selon l'une quelconque des revendications précédentes, dans laquelle les éléments de soutien (3) présentent des sommets (31) respectifs en partie haute qui sont disposés dans un même plan horizontal, et l'installation de piscine (1) comprend des entretoises (5) s'étendant entre les sommets (31) d'au moins deux éléments de soutien (3) et assemblées bout à bout pour ainsi s'étendre autour du bassin (2), et une margelle (22) pour le bassin (2) qui est fixée sur lesdites entretoises (5), par exemple avec une fixation par collage.

11. Installation de piscine (1) selon la revendication 10, dans laquelle les entretoises (5) présentent chacune une section de caniveau (50) en creux, afin de délimiter ensemble un caniveau extérieur (51) autour du bassin (2).

12. Installation de piscine (1) selon l'une quelconque des revendications précédentes, dans laquelle les éléments de soutien (3) présentent chacun une base (30) fixée sur une dalle (90) supportant le bassin (2).

13. Installation de piscine (1) selon l'une quelconque des revendications précédentes, dans laquelle les éléments de soutien (3) sont solidarisés entre eux, de proche en proche.

14. Procédé de fabrication de l'installation de piscine (1) selon l'une quelconque des revendications précédentes, comprenant les étapes suivantes :
- couler une dalle (90) à l'intérieur d'une cavité préalablement creusée dans un sol ;
- former le bassin (2) sur la dalle au moyen des parois périphériques de bassin (20) disposées autour de la paroi de fond de bassin (21) ;
- fixer les éléments de soutien (3) extérieurement sur les parois périphériques de bassin (20), lesdits éléments de soutien (3) étant placés sur la dalle (90) et disposés autour du bassin (2) ;
- monter les tubes tampon (4) sur les éléments de soutien (3) afin d'être supportés par ces éléments de soutien (3) de manière à s'étendre autour du bassin (2), où les éléments de soutien (3) présentent chacun au moins deux étages support (32) qui sont superposés l'un au-dessus de l'autre, de manière à supporter des tubes tampon (4) superposés l'un au-dessus de l'autre ;
- connecter fluidiquement les tubes tampon (4) au réseau de récupération d'eau (6), par exemple de récupération d'eau pluviale et/ou d'eau sanitaire usagée pour pouvoir remplir en eau les tubes tampon (4) ; et
- connecter fluidiquement les tubes tampon (4) à la pompe de distribution (70) du système hydraulique de distribution (7) pour pouvoir distribuer l'eau stockée dans les tubes tampon (4).

## Patentansprüche

1. Schwimmbadanlage (1), umfassend:
- Beckenumfangswände (20), die um eine Beckenbodenwand (21) herum angeordnet sind, um ein Becken (2) innen zu begrenzen;
- Stützelemente (3), die außen an den Beckenumfangswänden (20) befestigt und um das Becken (2) herum angeordnet sind;
- Pufferrohre (4), die zur Speicherung von Wasser dienen und die von den Stützelementen (3) so getragen werden, dass sie sich um das Becken (2) herum erstrecken;
- ein Wasserrückgewinnungsnetz (6), beispielsweise zur Rückgewinnung von Regenwasser und/oder gebrauchtem Brauchwasser, das fluidisch mit den Pufferrohren (4) verbunden ist, um sie mit Wasser zu füllen; und
- ein hydraulisches Verteilungssystem (7), das fluidisch mit den Pufferrohren (4) verbunden ist und mit mindestens einer Verteilungspumpe (70) zum Verteilen des in den Pufferrohren (4) gespeicherten Wassers ausgestattet ist;
**dadurch gekennzeichnet, dass** die Stützelemente (3) jeweils mindestens zwei Stützebenen (32) aufweisen, die übereinander liegen, um übereinander liegende Pufferrohre (4) zu tragen.

2. Schwimmbadanlage (1) nach Anspruch 1, wobei das Wasserrückgewinnungsnetz (6) mit mindestens einer Filtervorrichtung (60) vor den Pufferrohren (4) ausgestattet ist.

3. Schwimmbadanlage (1) nach einem der vorhergehenden Ansprüche, wobei das Wasserrückgewinnungsnetz (6) mit einem Überlauf (61) vor den Pufferrohren (4) ausgestattet ist.

4. Schwimmbadanlage (1) nach einem der vorhergehenden Ansprüche, umfassend ein Behandlungssystem (8) für das Becken (2), das Folgendes umfasst:
- eine Beckenpumpe (80), die über ein Mehrwegeventil (82) an einen Beckenfilter (81) angeschlossen ist;
- einen Saugkreislauf, der an die Beckenpumpe (80) angeschlossen ist und mit mindestens einer Saugleitung (83) ausgestattet ist, die mit einem am Becken (2) vorgesehenen Saugstutzen (84, 85) ausgestattet ist;
- einen Förderkreislauf, der über das Mehrwegeventil (82) an die Beckenpumpe (80) angeschlossen ist und mit mindestens einer Förderleitung (86) ausgestattet ist, die mit einem am Becken (2) vorgesehenen Förderstutzen (87) ausgestattet ist; und
- einen Entleerungskreislauf, der über das Mehrwegeventil (82) an die Beckenpumpe (80) angeschlossen ist und mit mindestens einer Entleerungsleitung (88) ausgestattet ist; und wobei die mindestens eine Saugleitung (83) und/oder die mindestens eine Förderleitung (86) mindestens teilweise von mindestens einem Teil der Stützelemente (3) neben den Pufferrohren (4) gestützt wird.

5. Schwimmbadanlage (1) nach Anspruch 4, wobei die mindestens eine Entleerungsleitung (88) mit einem Entleerungsfilter (89) ausgestattet ist und fluidisch mit mindestens einem der Pufferrohre (4) verbunden ist, um sie mit Entleerungswasser aus dem Becken (2) zu füllen.

6. Schwimmbadanlage (1) nach einem der vorhergehenden Ansprüche, wobei das hydraulische Verteilungssystem (7) vor der Verteilungspumpe (70) vorgelagerte Verteilungsleitungen (71) umfasst, die einerseits alle mit der Verteilungspumpe (70) verbunden sind und andererseits fluidisch mit den jeweiligen Pufferrohren (4) verbunden sind, wobei jede vorgelagerte Verteilungsleitung (71) somit einem der ihr eigenen Pufferrohre (4) zugeordnet und mit einem Ventil (72) ausgestattet ist, um unabhängig voneinander Wasser aus den Pufferrohren (4) anzusaugen.

7. Schwimmbadanlage (1) nach einem der vorhergehenden Ansprüche, wobei das hydraulische Verteilungssystem (7) nach der Verteilungspumpe (70) nachgelagerte Verteilungsleitungen (73) umfasst, die einerseits alle mit der Verteilungspumpe (70) verbunden sind und andererseits fluidisch mit separaten Verteilungsanschlüssen (74) verbunden sind, wobei jede nachgelagerte Verteilungsleitung (73) somit einem der ihr eigenen Verteilungsanschlüsse (74) zugeordnet und mit einem Ventil (75) ausgestattet ist, um unabhängig voneinander Wasser auf die Verteilungsanschlüsse (74) zu verteilen.

8. Schwimmbadanlage (1) nach Anspruch 7, wobei die nachgelagerten Verteilungsleitungen (73) mindestens eine der folgenden Leitungen umfassen: eine Bewässerungsleitung für die Außenbewässerung, eine Hausleitung für den Hausgebrauch, eine Beckenfüllleitung (2) zum Füllen des Beckens (2).

9. Schwimmbadanlage (1) nach einem der vorhergehenden Ansprüche, wobei das Wasserrückgewinnungsnetz (6) an einen Überlauf (23) des Beckens (2) angeschlossen ist, um die Pufferrohre (4) mit Wasser aus diesem Überlauf (23) füllen zu können.

10. Schwimmbadanlage (1) nach einem der vorhergehenden Ansprüche, wobei die Stützelemente (3) im oberen Teil jeweilige Scheitelpunkte (31) aufweisen, die in derselben horizontalen Ebene angeordnet sind, und die Schwimmbadanlage (1) Abstandhalter (5), die sich zwischen den Scheitelpunkten (31) von mindestens zwei Stützelementen (3) erstrecken und an den Enden zusammengefügt sind, um sich so um das Becken (2) herum zu erstrecken, und eine Einfassung (22) für das Becken (2) umfasst, die an den Abstandshaltern (5), beispielsweise durch Befestigung durch Verklebung, befestigt ist.

11. Schwimmbadanlage (1) nach Anspruch 10, wobei die Abstandshalter (5) jeweils einen vertieften Kanalabschnitt (50) aufweisen, um gemeinsam eine Außenrinne (51) um das Becken (2) herum abzugrenzen.

12. Schwimmbadanlage (1) nach einem der vorhergehenden Ansprüche, wobei die Stützelemente (3) jeweils eine Basis (30) aufweisen, die auf einer Platte (90) befestigt ist, die das Becken (2) trägt.

13. Schwimmbadanlage (1) nach einem der vorhergehenden Ansprüche, wobei die Stützelemente (3) gleichmäßig miteinander verbunden sind.

14. Verfahren zur Herstellung der Schwimmbadanlage (1) nach einem der vorhergehenden Ansprüche, umfassend die folgenden Schritte:
- Gießen einer Platte (90) in einen zuvor in den Boden gegrabenen Hohlraum;
- Bilden des Beckens (2) auf der Platte mittels der Beckenumfangswände (20), die um die Beckenbodenwand (21) herum angeordnet sind;
- Befestigen der Stützelemente (3) außen an den Beckenumfangswänden (20), wobei die Stützelemente (3) auf der Platte (90) platziert und um das Becken (2) herum angeordnet werden;
- Montieren der Pufferrohre (4) an den Stützelementen (3), um von diesen Stützelementen (3) gestützt zu werden, so dass sie sich um das Becken (2) herum erstrecken, wobei die Stützelemente (3) jeweils mindestens zwei Stützebenen (32) aufweisen, die übereinander liegen, um übereinander liegende Pufferrohre (4) zu tragen;
- fluidisches Verbinden der Pufferrohre (4) mit dem Wasserrückgewinnungsnetz (6), beispielsweise zur Rückgewinnung von Regenwasser und/oder gebrauchtem Brauchwasser, um die Pufferrohre (4) mit Wasser füllen zu können; und
- fluidisches Verbinden der Pufferrohre (4) mit der Verteilungspumpe (70) des hydraulischen Verteilungssystems (7), um das in den Pufferrohren (4) gespeicherte Wasser verteilen zu können.

## Claims

1. A swimming pool installation (1) comprising:
- basin peripheral walls (20) disposed around a basin bottom wall (21) to internally define a basin (2);
- struts (3) fastened externally to the basin peripheral walls (20) and disposed around the basin (2);
- buffer tubes (4) used for storing water and which are supported by the struts (3) so as to extend around the basin (2);
- a water recovery network (6), for example for recovering rainwater and/or used sanitary water, which is fluidically connected to the buffer tubes (4) in order to fill them with water; and
- a hydraulic distribution system (7) which is fluidically connected to the buffer tubes (4) and which is provided with at least one distribution pump (70) for distributing the water stored in the buffer tubes (4);
**characterized in that**
each of the struts (3) has at least two support stages (32) which are superposed one above the other, so as to support buffer tubes (4) superposed one above the other.

2. The swimming pool installation (1) according to claim 1, wherein the water recovery network (6) is provided with at least one filtration device (60) upstream of the buffer tubes (4).

3. The swimming pool installation (1) according to any one of the preceding claims, wherein the water recovery network (6) is provided with an overflow (61) upstream of the buffer tubes (4).

4. The swimming pool installation (1) according to any one of the preceding claims, comprising a system for treating (8) the basin (2), comprising:
- a basin pump (80) attached to a basin filter (81) via a multi-port valve (82);
- a suction circuit attached to the basin pump (80) and which is provided with at least one suction pipe (83) equipped with a suction port (84, 85) provided on the basin (2);
- a discharge circuit attached, via the multi-port valve (82), to the basin pump (80) and which is provided with at least one discharge pipe (86) equipped with a discharge port (87) provided on the basin (2); and
- a purge circuit attached, via the multi-port valve (82), to the basin pump (80) and which is provided with at least one purge pipe (88);
and wherein the at least one suction pipe (83) and/or the at least one discharge pipe (86) is at least partially supported by at least a part of the struts (3) next to the buffer tubes (4).

5. The swimming pool installation (1) according to claim 4, wherein the at least one purge pipe (88) is provided with a purge filter (89) and is fluidically connected to at least one of the buffer tubes (4) in order to fill it with purge water coming from the basin (2).

6. The swimming pool installation (1) according to any one of the preceding claims, wherein the hydraulic distribution system (7) comprises, upstream of the distribution pump (70), upstream distribution pipes (71) which are all connected, on one side, to the distribution pump (70), and on the other side, fluidically connected to the respective buffer tubes (4), each upstream distribution pipe (71) being thus assigned to a respective one of the buffer tubes (4) and being provided with a valve (72) in order to independently suck water from the buffer tubes (4).

7. The swimming pool installation (1) according to any one of the preceding claims, wherein the hydraulic distribution system (7) comprises, downstream of the distribution pump (70), downstream distribution pipes (73) which are all connected, on one side, to the distribution pump (70), and on the other side, fluidically connected to distinct distribution ports (74), each downstream distribution pipe (73) being thus assigned to a respective one of the distribution ports (74) and being provided with a valve (75) in order to distribute the water independently to the distribution ports (74).

8. The swimming pool installation (1) according to claim 7, wherein the downstream distribution pipes (73) comprise at least one of the following pipes: a watering pipe for outdoor irrigation, a domestic pipe for domestic use, a basin filling pipe for filling the basin (2).

9. The swimming pool installation (1) according to any one of the preceding claims, wherein the water recovery network (6) is attached to an overflow (23) of the basin (2) to be able to fill the buffer tubes (4) with water coming from this overflow (23).

10. The swimming pool installation (1) according to any one of the preceding claims, wherein the struts (3) have respective top portions (31) which are disposed in the same horizontal plane, and the swimming pool installation (1) comprises spacers (5) extending between the top portions (31) of at least two struts (3) and assembled end-to-end so as to extend around the basin (2), and a coping (22) for the basin (2) which is fastened on said spacers (5), for example by adhesive fastening.

11. The swimming pool installation (1) according to claim 10, wherein each of the spacers (5) has a recessed gutter section (50), so as to together define an outer gutter (51) around the basin (2).

12. The swimming pool installation (1) according to any one of the preceding claims, wherein each of the struts (3) has a base (30) fastened on a slab (90) supporting the basin (2).

13. The swimming pool installation (1) according to any one of the preceding claims, wherein the struts (3) are secured to one another in a stepwise manner.

14. A method for manufacturing the swimming pool installation (1) according to any one of the preceding claims, comprising the following steps:
- pouring a slab (90) inside a cavity previously dug in the ground;
- forming the basin (2) on the slab by means of the basin peripheral walls (20) disposed around the basin bottom wall (21);
- fastening the struts (3) externally onto the basin peripheral walls (20), said struts (3) being placed on the slab (90) and disposed around the basin (2);
- mounting the buffer tubes (4) on the struts (3) in order to be supported by these struts (3) in order to extend around the basin (2), wherein each of the struts (3) has at least two support stages (32) which are superposed one above the other, so as to support buffer tubes (4) superposed one above the other;
- fluidically connecting the buffer tubes (4) to the water recovery network (6), for example for recovering rainwater and/or used sanitary water, to be able to fill the buffer tubes (4) with water; and
- fluidically connecting the buffer tubes (4) to the distribution pump (70) of the hydraulic distribution system (7) to be able to distribute the water stored in the buffer tubes (4).
